# DEMANDE DE BREVET EUROPEEN

(11) **EP 0 394 202 A1**
(43) Date de publication de la demande: **24.10.1990**
(21) Numéro de dépôt: 90830146.8
(22) Date de dépôt: 05.04.1990
(51) Int. Cl.: F21V 19/00, F21S 3/02

(54) **Dispositif pour le montage de lampes électriques tubulaires telles que lampes halogènes**

(30) Priorité: 05.04.1989 IT 939189
(71) Demandeur: ELETTROGALVANOTECNICA EMPOLESE DI UGOLINI SERGIO, I-50053 Empoli, Firenze (IT)
(72) Inventeur: Ugolini, Sergio, Vinci, Empoli (IT)
(74) Mandataire: Mannucci, Gianfranco, Dott.-Ing.

(57) **Abrégé**

Dispositif pour le montage de lampes électriques tubulaires telles que lampes halogènes, caractérisé en ce qu'il comprend un boîtier (113) pour le logement des contacts électriques destinés à l'alimentation d'une lampe ou ampoule d'éclairage tubulaire (105), telle qu'une lampe halogène ou similaire, ce boîtier comportant des moyens (129) pour le raccordement électrique des fils d'alimentation (125) aux contacts (109) de la lampe (105), des moyens (109) de support de ladite lampe tubulaire étant associés audit boîtier.

## Description

L'invention se rapporte à un dispositif pour le montage de lampes électriques, et, plus particulièrement, mais non exclusivement, de lampes halogènes.

Les lampes halogènes, ainsi que d'autres lampes tubulaires d'éclairage luminescent, sont actuellement montées sur une paire de contacts, devant une parabole ou organe réfléchissant analogue. Sur l'arrière de la parabole, sont disposés, logés dans une calotte ou vasque de protection arrière, les fils pour l'alimentation des contacts de la lampe, le fil de terre et les bornes de branchement avec le câble d'alimentation. Tous ces éléments sont généralement laissés libres dans l'espace compris entre la parabole et la calotte ou vasque de protection, et les gaînes isolantes de revêtement des fils sont fréquemment en contact avec ladite parabole réfléchissante, qui se trouve portée à une température élevée en cours d'utilisation, par suite de l'énergie thermique diffusée à partir de la lampe. Ceci implique la possibilité de détérioration des gaînes isolantes, avec le risque qui en découle de production de courts-circuits.

L'invention se fixe pour but la réalisation, pour le logement des fils et des contacts électriques destinés au montage d'une lampe électrique tubulaire, telle que, notamment, une lampe halogène, d'un boîtier ne présentant pas les inconvénients précédemment mentionnés.

L'objet de l'invention consiste essentiellement en un boîtier de logement des contacts pour l'alimentation d'une lampe tubulaire d'éclairage telle qu'une lampe halogène ou similaire qui comprend des moyens pour le branchement électrique des fils d'alimentation aux contacts de la lampe, des moyens de support de la lampe tubulaire étant associés audit boîtier.

Lesdits moyens de support de la lampe peuvent être réalisés d'une seule pièce avec ledit boîtier, ou rapportés sur celui-ci.

De manière avantageuse, le boîtier comprend des moyens pour le raccordement d'une vasque ou calotte arrière de protection. En variante, le boîtier peut être réalisé d'une seule pièce avec une calotte arrière de protection.

Des moyens de fixation d'une parabole réfléchissante ou réflecteur peuvent être en outre prévus sur le boîtier.

Celui-ci peut comprendre un couvercle, sur lequel est fixé un étrier de support des contacts de la lampe.

Des prolongements creux également rapportés peuvent être prévus pour le logement de contacts à lame ressorts pour ladite lampe.

L'invention se comprendra mieux à la lecture de la description qui suit, en se reportant aux planches de dessins annexées, lesquelles représentent des exemples pratiques, mais non limitatifs, de réalisations de l'invention proprement dite.

En ce qui concerne ces dessins :
La figure 1 montre, par une vue en coupe diamétrale, une première forme de réalisation d'une lampe pourvue d'un boîtier selon l'invention, monté entre une parabole réfléchissante et une calotte de protection.
La figure 2 est une vue en coupe longitudinale du boîtier dont est équipé le dispositif montré à la figure 1.
La figure 3 est une vue en coupe selon la ligne III-III de la figure 2.
La figure 4 est une vue en plan du couvercle du boîtier et des étriers ou crampons pour le montage de la lampe selon la forme de réalisation illustrée à la figure 1.
La figure 5 montre une vue latérale et en coupe partielle d'un boîtier selon l'invention, exécuté selon une deuxième forme de réalisation.
La figure 6 est une vue en plan selon la ligne VI-VI de la figure 5.
La figure 7 est une vue en plan du couvercle du boîtier représenté à la figure 6.
La figure 8 est une vue en coupe diamétrale d'une lampe comportant une calotte et un boîtier exécutés suivant une autre forme de réalisation de l'invention.
La figure 9 montre une autre forme de mise en oeuvre de l'invention.

En se reportant en premier lieu à la figure 1, on voit un lampadaire ou lampe halogène comportant un élément réfléchissant ou réflecteur 1 appelé "parabole" dans la suite du présent exposé, mais qui peut, par ailleurs, se présenter sous une forme quelconque appropriée, même non parabolique. Cette parabole 1 comporte, dans sa zone centrale, une cavité 3 dans laquelle est logée une lampe halogène ou ampoule d'éclairage halogène 5, montée entre deux contacts 7 portant ladite ampoule et eux-mêmes supportés de la manière décrite ci-après.

Derrière la parabole 1, est disposée une vasque ou calotte 9, de protection. Entre la calotte 9 et la parabole 1, est, selon l'invention, disposé un boîtier 11 qui contient toutes les cosses et tous les fils ou câbles électriques, qui supporte les contacts 7 pour la lampe 5, et qui sert également d'élément de liaison entre la calotte 9 et la parabole 1. Le boîtier 11, qui fait l'objet de la présente invention, est illustré de façon plus détaillée aux figures 2 à 4.

Suivant l'exemple de réalisation illustré aux figures 2 à 4, le boîtier 11 présente une première chambe 13 pour le passage du câble d'alimentation 21 et une deuxième chambre 15 pour le logement d'une plaque à cosses 17. Dans le fond de la chambre 13 est prévu un trou traversant 19, à travers lequel passe le câble électrique d'alimentation 21, lequel est fixé au boîter 11, et plus précisément sur le fond de la chambre 13, au moyen d'une petite bride 23. Les trois fils 25, 27, 29 (les deux fils de phase et le fil de terre) du câble d'alimentation 21 sont reliés à la plaque de cosses ou bornier 17, sur laquelle ou sur lequel sont branchés trois fils correspondants 31, 33, 35 de raccordement avec les contacts de la lampe 5 et avec la terre. De cette façon, tous les contacts électriques se trouvent logés d'une manière stable à l'intérieur du boîtier 11. A la place de la bride 23, on peut prévoir des plots pour l'engagement du câble 21 suivant une disposition en S, avec un prolongement en regard sur le couvercle. La plaque à cosses 17 peut également être remplacée par des bornes dites "fast on".

Le boîtier 11 est fermé au moyen d'un couvercle 37 (figure 4), qui peut être appliqué sur ledit boîtier par emboîtement et/ou à l'aide de vis de blocage vissées dans des trous filetés correspondants 39 du boîtier 11 et passant à travers des trous traversants correspondants 41 ménagés dans ledit couvercle 37. Sur ce dernier, est fixé, au moyen d'un axe fileté 43 et d'un écrou 45, un étrier 47 supportant les contacts 7 pour la lampe. L'axe fileté 43 s'étend de façon à pouvoir être également utilisé pour bloquer, par l'intermédiaire d'un autre écrou 49, la parabole réfléchissante 1 sur le boîtier 11 (figure 1).

Dans le fond du boîtier 11, sont prévus des trous filetés 51 pour la fixation de la calotte ou vasque de protection 9. Par conséquent, le boîtier 11, en plus de recevoir tous les fils et toutes les cosses ou bornes électriques permettant d'éviter le contact avec la parabole 1 surchauffée par la lampe 5, sert également d'élément de structure de raccordement entre la calotte 9, les contacts 7 pour la lampe 5, et la parabole réfléchissante 1.

Les figures 5 à 7 représentent une deuxième forme de mise en oeuvre du boîtier selon l'invention. En ce qui concerne cette forme de mise en oeuvre, le boîtier est indiqué, dans son ensemble, par la référence 55, sur les figures 5 et 6. Le fond du boîtier 55, est pourvu d'un trou 57 à travers lequel passe le câble 59 d'alimentation. L'extrémité du câble 59 est bloquée par une petite bride 61, tandis que les trois fils 63, 65, 67, représentant les deux fils de phase et le fil de terre, sont respectivement bloqués dans des cosses ou bornes appropriées 69, 71, 73. Le fil 65 est relié à la masse 75, tandis que les fils 63, 67 sont reliés aux deux contacts pour la lampe, dont un seulement est visible à la figure 5 et désigné par la référence 77. Les contacts 77 sont logés dans des prolongements creux 79 réalisés d'une seule pièce avec le boîtier 55, ou rapportés sur le boîtier, en fonction des exigences des techniques d'emboutissage ou de montage mises en oeuvre. Le boîtier 55 est fermé par un couvercle 81 (figure 7), qui est bloqué par des vis s'engageant dans des trous traversants 83 réservés dans le couvercle 81 et se vissant dans des trous filetés 85 que présente le corps du boîtier 55. Sur le couvercle 81, est fixé un axe fileté 87 avec un écrou correspondant 89, pour le blocage de la parabole réfléchissante (non représentée). Dans la partie arrière du boîtier 55, sont prévus deux trous filetés 91, dont un seulement est visible à la figure 5, pour le blocage de la calotte de protection arrière (non illustrée).

On a montré, à la figure 8, une autre forme de réalisation d'une lampe et d'un boîtier exécutés selon l'invention. Dans cette forme de mise en oeuvre, la référence 100 désigne une parabole réfléchissante avec une partie 103 surbaissée formant une cavité pour le logement de la lampe halogène 105. La lampe 105 est soutenue par deux contacts 109 dépassant à partir de petites fenêtres 107 ménagées dans la parabole réfléchissante 100 et entre lesquels est disposée ladite lampe.

La parabole 100 est fixée, au moyen d'une vis 110, à un couvercle 111 d'un boîtier 113 assurant des fonctions équivalentes à celles du boîtier 55 et du boîtier 11 précédemment décrits. Dans le fond du boîtier 113, est prévu un trou traversant 115 pour le passage du câble d'alimentation 117, dont l'extrémité interne par rapport au boîtier 113 est fixée sur le fond de ce dernier au moyen d'une petite bride 119. Deux prolongements 121, solidaires du boîtier 113 supportent les contacts 109 de la lampe 105, et comportent une cannelure 123 prévue pour recevoir les fils des deux phases, désignés par la référence 125. Les fils 125 sont reliés à des fils correspondants 127 du câble 117 au moyen de cosses ou bornes 129. Un troisième fil 131, qui est le fil de terre, est relié électriquement à la parabole réfléchissante 100 par l'intermédiaire d'une borne 133 et d'un autre fil 135.

Dans la forme de mise en oeuvre illustrée à la figure 8, le boîtier 113 est réalisé d'une seule pièce avec une calotte de protection 137, analogue à la calotte 9 précédemment décrite. Il est bien évident, par ailleurs, que la calotte peut être réalisée séparément et fixée au boîtier 113 d'une manière analogue aux solutions illustrées précédemment.

En ce qui concerne les solutions des figures 5 à 7 et de la figure 8, des plots peuvent également être substitués aux bornes et aux cosses "fast on" sur les borniers ou plaques à cosses, comme il a été précédemment indiqué en alternative à la solution constituée par les organes 23 et 17 de la figure 3.

On a représenté, à la figure 9, une forme de mise en oeuvre équivalente à celle montrée à la figure 5. Le boîtier, dans cette réalisation indiquée de manière générale par la référence 150, comporte deux parties 150A, 150B accouplées entre elles, dont une (la partie supérieure 150B) forme des prolongements creux 152 pour le logement des contacts de la lampe. Dans le fond de la partie inférieure 150A est pratiqué un trou 157 pour le passage du câble d'alimentation 159. Les deux fils de phase 161, 163 sont bloqués par deux bornes 165, 167 sur deux contacts 169, 171 en forme de lames ressorts destinés à supporter la lampe désignée par la référence 173.

L'invention vise également les lampes ou lampadaires halogènes équipés d'un boîtier pour contacts électriques d'ampoules halogènes ou ampoules tubulaires similaires, réalisé de la manière précédemment décrite.

Il est bien entendu que les dessins montrent seulement des exemples d'exécution donnés uniquement à titre de démonstration pratique de l'invention, la mise en oeuvre de celle-ci pouvant varier dans les formes et les dimensions ou aménagements, sans pour autant dépasser le cadre et l'esprit de l'invention.

## Revendications

1. - Dispositif pour le montage de lampes électriques tubulaires telles que lampes halogènes, caractérisé en ce qu'il comprend un boîtier (11, 55, 113, 150) pour le logement des contacts électriques destinés à l'alimentation d'une lampe ou ampoule d'éclairage tubulaire (5, 105, 173), telle qu'une lampe halogène ou similaire, ce boîtier comportant des moyens (17 ; 69, 71, 73 ; 129 ; 165, 167) pour le raccordement électrique des fils d'alimentation (31, 33 ; 63, 67 ; 125 ; 161, 163) aux contacts (7 ; 77 ; 109 ; 169, 171) de la lampe (5, 105, 173), des moyens (7, 47 ; 77, 79 ; 109, 121 ; 169, 171) de support de ladite lampe tubulaire étant associés audit boîtier.

2. - Dispositif selon la revendication 1, caractérisé en ce que lesdits moyens (79, 121) de support de la lampe tubulaire associés au boîtier (55, 113) sont réalisés d'une seule pièce avec ledit boîtier.

3. - Dispositif selon l'une des revendications 1 ou 2, caractérisé en ce que le boîtier (11, 55) comprend des moyens (51, 91) pour le raccordement d'une calotte arrière de protection (9).

4. - Dispositif selon l'une des revendications 1 ou 2, caractérisé en ce que le boîtier (113) est réalisé d'une seule pièce avec une calotte de protection arrière (137).

5. - Dispositif selon l'une quelconque des revendications 1 à 4, caractérisé en ce que le boîtier (11, 55, 113) comprend des moyens (43, 45, 49 ; 87, 89 ; 110) de fixation d'une parabole réfléchissante (1 ; 100).

6. - Dispositif selon l'une quelconque des revendications 1 à 5, caractérisé en ce que le boîtier (11) comprend un couvercle (37) sur lequel est fixé un étrier (47) portant les contacts (7) de la lampe (5).

7. - Dispositif selon l'une quelconque des revendications 1 à 6, caractérisé en ce que le boîtier (55, 150) comprend des prolongements creux (79 ; 152), soit rapportés, soit réalisés d'une seule pièce avec ledit boîtier, dans lesquels sont logés des contacts à lames ressorts (77 ; 169 ; 171) pour ladite lampe (173).

8. - Lampe ou lampadaire halogène, caractérisée en ce qu'elle est équipée d'un boîtier pour contacts électriques d'ampoule halogène ou autre ampoule tubulaire d'éclairage, réalisé selon l'une quelconque des revendications 1 à 7.
